# EUROPÄISCHE PATENTSCHRIFT

(11) **EP 4 279 699 B1**
(45) Veröffentlichungstag und Bekanntmachung des Hinweises auf die Patenterteilung: **01.01.2025**
(21) Anmeldenummer: 23172722.3
(22) Anmeldetag: 11.05.2023
(51) Int. Cl.: E06B 3/667

(54) **STECKVERBINDER**
PLUG-IN CONNECTOR
CONNECTEUR À FICHE

(30) Priorität: 16.05.2022 DE 102022112248
(43) Veröffentlichungstag der Anmeldung: 22.11.2023
(73) Patentinhaber: Schmitz, Werner, 33014 Bad Driburg (DE)
(72) Erfinder: Schmitz, Werner, 33014 Bad Driburg (DE)
(74) Vertreter: Schneider, Peter Christian

(56) Entgegenhaltungen:
- EP-B1- 0 778 389
- DE-B4- 102008 014 189

## Beschreibung

### Gebiet der Erfindung

Die Erfindung bezieht sich auf einen Steckverbinder mit wenigstens einem an einem Knotenbereich angeformten und sich entsprechend in Armlängsrichtung zwischen einem angeformten Armende und einem freien Armende erstreckenden Verbinderarm, umfassend einen Grundkörper, von dem mehrere erste Fixierungskörper nach lateral außen abragen,
wobei jeder erste Fixierungskörper
- einen einseitig am Grundkörper angeformten Stamm, der sich in einer vorwiegend senkrecht zur Armlängsrichtung stehenden Stammlängsrichtung zwischen einem angeformten Stammende und einem freien Stammende erstreckt, sowie
- einen am freien Stammende angeformten Balken, der sich in einer vorwiegend in Armlängsrichtung stehenden Balkenlängsrichtung erstreckt und eine dem Grundkörper abgewandte Balkenaußenfläche und eine dem Grundkörper zugewandte Balkeninnenfläche aufweist,
umfasst.

### Stand der Technik

Ein derartiger Steckverbinder ist bekannt aus der DE 10 2008 014 189 B4.

Steckverbinder der vorgenannten Art werden vielfach zur Verbindung von Hohlprofilen verwendet, die dem Aufbau von Abstandhalterrahmen für Isolierglasscheiben dienen können. Es sind, je nach Anzahl und Ausrichtung der Verbinderarme zu unterscheidende, Linearverbinder mit genau zwei kollinear ausgerichteten Verbinderarmen, T-Verbinder mit genau drei T-artig ausgerichteten Verbinderarmen, Kreuzverbinder mit genau vier kreuzartig ausgerichteten Verbinderarmen sowie sogenannte Einsteckstopfen mit nur einem Verbinderarm und einem andererseits des Knotenbereichs angeordneten Abschlussdeckel bekannt. Auch andere Verbinderformen sind denkbar und der Anwendung der vorliegenden Erfindung grundsätzlich zugänglich. Der Einfachheit halber beschränkt sich die nachfolgende Beschreibung auf die Diskussion eines einzelnen Verbinderarms als Bestandteil eines im Übrigen weitgehend beliebig gestalteten Steckverbinders.

Der Verbinderarm umfasst stets einen Grundkörper und lateral von diesem abragende Fixierungskörper. Letztere sind häufig in Form fischgrätartig angeordneter, elastischer Lamellen an den Grundkörper angeformt. Rein beispielhaft sei diesbezüglich die DE 10 2010 016 310 A1 erwähnt. Diese offenbart einen Steckverbinder mit einem Grundkörper aus einem Boden und senkrecht von diesem aufragenden Seitenstegen, an deren Außenseiten die Lamellen angeformt sind.

Aus der EP 2 551 438 B1 ist es allerdings auch bekannt, auf besagte Seitenstege zu verzichten und die Lamellen unmittelbar am Boden des Grundkörpers anzuformen.

In jedem Fall besteht das Wirkprinzip eines solchen Steckverbinders darin, den Verbinderarm kraftschlüssig in das Lumen eines korrespondierend geformten und dimensionierten Hohlprofils einschieben zu können. Beim Einschieben legen sich die elastischen und entgegen der Einschubrichtung angeschrägt ausgerichteten Lamellen an den Grundkörper an. Beim Versuch, den Steckverbinder wieder aus dem Hohlprofil herauszuziehen, spreizen sich die Lamellen auf und wirken einer Relativbewegung von Verbinder und Hohlprofil widerhakenartig entgegen. Dabei können sich, je nach spezieller Gestaltung der Lamellen einerseits und der Hohlprofil-Innenwand andererseits, die Lamellenspitzen in die Hohlprofil-Innenwand eingraben. Es hat sich allerdings gezeigt, dass mit reinen Fischgrät-Lamellen ausgestattete Verbinder im eingesteckten Zustand mit der Zeit an Haltekraft im Hohlprofil verlieren. Da es jedoch besonders wirtschaftlich ist, die Verbinder nicht erst unmittelbar vor dem Aufbau eines Abstandhalterrahmens in die Hohlprofile einzustecken, sondern Zusammenbauteile aus Hohlprofil und vorgestecktem Verbinder zu fertigen und bis zum Aufbau des Abstandhalterrahmens über längere Zeit, insbesondere über etliche Monate, zu lagern, ist diese mangelnde Dauerfestigkeit ein ernsthafter Nachteil.

Es wurden daher komplexer geformte Fixierungskörper entwickelt, wie sie beispielsweise in der DE 10 2012 004 043 B4 offenbart sind. Diese Druckschrift offenbart zudem die Möglichkeit, lediglich eine Seite des Grundkörpers mit den fraglichen Fixierungskörpern zu versehen.

Auch die eingangs genannte, gattungsbildende Druckschrift offenbart komplexer, nämlich T-förmig geformte Fixierungskörper. Diese bestehen aus einem im Wesentlichen senkrecht zur Verbinderlängsrichtung stehenden T-Stamm und einem senkrecht dazu, nämlich in Verbinderlängsrichtung ausgerichteten T-Querbalken. Diese Form von Fixierungskörpern hat sich jedoch als weitgehend unbrauchbar erwiesen. Zum einen besteht die Gefahr, dass die Kanten des Hohlprofils beim Einschieben unter das dem freien Armende zugewandte Balkenende greifen und den Fixierungskörper beim weiteren Einschieben abscheren. Zum anderen kollidieren die einander zugewandten Balkenenden unmittelbar benachbarter Fixierungskörper leicht miteinander, was sowohl das Anlegen der Fixierungskörper beim Einschieben als auch ihr Aufspreizen beim Versuch des Herausziehens des Verbinders aus dem Hohlprofil behindert.

### Aufgabenstellung

Es ist die Aufgabe der vorliegenden Erfindung, eine neuartige Form von Fixierungskörpern anzugeben, die einerseits ein besonders leichtes Einschieben des Verbinders in das Hohlprofil ermöglichen und andererseits eine sehr langfristige Dauerhaltekraft zwischen dem Hohlprofil und dem Verbinder gewährleisten.

### Darlegung der Erfindung

Diese Aufgabe wird in Verbindung mit den Merkmalen des Oberbegriffs von Anspruch 1 dadurch gelöst, dass der Stamm im Bereich seines freien Stammendes eine dem freien Armende zugewandte, konvexe Wölbung aufweist, die stetig in die flacher, d.h. mit größerem Krümmungsradius versehene, konvex gewölbte Balkenaußenfläche übergeht. Vereinfacht ausgedrückt kann also die Form der ersten Fixierungskörper grob als in etwa L-förmig mit gewölbtem äußeren Übergangsbereich zwischen L-Stamm und L-Balken beschrieben werden, wobei der L-Balken in Richtung auf das angeformte Armende weisend ausgerichtet ist.

Bevorzugte Ausführungsformen sind Gegenstand der abhängigen Ansprüche.

Beim Einschieben des erfindungsgemäßen Verbinders in das Lumen des Hohlprofils kollidiert der dem freien Armende nächstliegende erste Fixierungskörper in seinem gewölbten Übergangsbereich zwischen Stamm und Balken mit der seitlichen Stirnkante des Hohlprofils. Aufgrund der Wölbung kann der erste Fixierungskörper selbst im Fall, dass der Verbinder leicht schräg angesetzt wird, leicht in das Lumen des Hohlprofils schlüpfen, wobei die eigentliche Kontaktfläche zwischen erstem Fixierungskörper und Hohlprofil - ebenfalls aufgrund der Wölbung - minimiert ist. Hierdurch bleiben die sich dem Einschieben entgegenstellenden Reibungskräfte gering. Bei korrekter Relativ-Dimensionierung von Verbinder und Hohlprofil kommt es beim Einschieben zu einer leichten Verbiegung der ersten Fixierungskörper im Bereich ihres jeweiligen Stammes, und zwar auf das angeformte Armende hin. Aufgrund der sich über die gesamte Balkenaußenfläche erstreckenden, konvexen Wölbung können dabei hohe seitliche Fertigungstoleranzen ausgeglichen werden. Unabhängig davon, ob das Hohlprofil aufgrund von Fertigungstoleranzen den Verbinder enger oder weiter anliegend umfasst und die Verbiegung des Stammes daher stärker oder weniger stark ist, ist die Größe und Ausrichtung des unmittelbaren Kontaktbereichs zwischen der Balkenaußenfläche und der Hohlprofil-Innenfläche stets in etwa gleich groß und gleich ausgerichtet.

Beim Versuch, den erfindungsgemäßen Verbinder wieder aus dem Hohlprofil herauszuziehen hingegen richtet sich der Stamm wieder auf, wobei sich die Balkenaußenfläche an die Hohlprofil-Innenfläche anschmiegt und eine sich dem Herausziehen widersetzende, hohe Reibungskraft erzeugt. Auch hier können erhebliche Fertigungstoleranzen kompensiert werden.

Dieser Mechanismus ist besonders effizient, wenn, wie bevorzugt vorgesehen, die Balkenaußenfläche schräg zur Armlängsrichtung orientiert ist, und zwar so, dass das dem angeformten Armende zugewandte, freie Balkenende weiter vom Grundkörper beabstandet ist als das dem freien Armende zugewandte und am freien Stammende angeformte Balkenende. Mit anderen Worten sind die Balken also zusätzlich zu ihrer äußeren Wölbung leicht schräg gestellt, um das Einschieben erleichternde Anlaufschrägen zu bilden.

Die dem freien Armende zugewandte Fläche des Stamms kann weitgehend eben ausgebildet sein, wobei insbesondere eine leichte Schrägstellung in Einschubrichtung möglich ist. Diese der üblichen Lamellen-Schrägstellung entgegen der Einschubrichtung bei bekannten Steckverbindern entgegengesetzte Schrägstellung erhöht die beim Versuch des Herausziehens des Verbinders aus dem Hohlprofil entstehenden Lateralkräfte. Ohne die erfindungsgemäße Wölbung im Übergangsbereich zwischen Stamm und Balken könnte diese eigentlich kontraintuitive Schrägstellung nicht verwirklicht und die damit verbundene Verbesserung der Dauerhaltekraft nicht realisiert werden.

Alternativ zu der weitgehend ebenen Ausgestaltung der dem freien Armende zugewandten Stammfläche kann vorgesehen sein, dass die Wölbung als eine dem freien Armende zugewandte, konvex gewölbte Ausbuchtung ausgebildet ist. Die ersten Fixierungskörper sind bei dieser Ausführungsform also mit anderen Worten fußförmig ausgebildet, wobei der Stamm den Knöchelbereich, besagte Ausbuchtung den Fersenbereich, die Balkenaußenfläche den Sohlenbereich und das freie Balkenende den Zehenbereich repräsentiert. Der oben erläuterte Mechanismus der Verstärkung der sich beim Herausziehen des Verbinders aus dem Hohlprofil ergebenden Lateralkräfte wird durch diese spezielle Formgebung der ersten Fixierungskörper nochmals verstärkt.

Die gegenüberliegende, d.h. die dem angeformten Armende zugewandte Fläche des Stamms ist hingegen bevorzugt vollständig mit einer monoton konkaven Wölbung versehen, die stetig in die flacher konkav gewölbte Balkeninnenfläche übergeht. Letztere repräsentiert bei dem zuvor erläuterten Fuß-Modell den Spann. Die durchgehende, den Stamm und den Balken übergreifende, konkave Wölbung erlaubt ein besonders leichtes Anlegen der ersten Fixierungskörper an den Grundkörper beim Einschieben in das Hohlprofil.

Günstigerweise ist vorgesehen, dass die Balkenaußenfläche einen Umriss mit der Grundform eines sich vom freien Armende zum angeformten Armende, insbesondere symmetrisch, verbreiternden Trapezes aufweist. Funktional bedeutet dies, dass die zwischen erstem Fixierungskörper und Hohlprofil ergebende Reibungs-Wechselwirkung beim Einschieben des Verbinders in das Hohlprofil überproportional ansteigt. Dadurch können eventuelle anfängliche Fehlausrichtungen beim Zusammenstecken leichter zunächst toleriert und dann korrigiert werden.

Bevorzugt weisen die ersten Fixierungskörper zwei senkrecht zur Balkenaußen- und -innenfläche ausgerichtete Deckflächen auf, von denen wenigstens eine mit einer in Stammlängsrichtung verlaufenden, ersten Fixierungskörper-Zahnung versehen ist. Die Deckflächen liegen also jeweils in einer von der Arm- und der Stammlängsrichtung aufgespannten Ebene. Bevorzugt trägt die obere Deckfläche, d.h. die dem Boden des Grundkörpers abgewandte Deckfläche besagte erste Fixierungskörper-Zahnung. Durch die erste Fixierungskörper-Zahnung wird die Reibung zwischen der Deckfläche und der korrespondierenden Hohlprofil-Innenfläche einerseits auf die Zahnschneiden reduziert, was das Einschieben erleichtert. Andererseits wird bei geeigneter Zahnneigung entgegen der Einschubrichtung ein zusätzlicher Widerhakeneffekt ausgelöst, der das Herausziehen des Verbinders aus dem Hohlprofil erschwert.

Alternativ oder zusätzlich kann vorgesehen sein, dass die Balkenaußenfläche der ersten Fixierungskörper mit einer zusätzlichen, senkrecht zur Armerstreckungsrichtung verlaufenden, zweite Fixierungskörper-Zahnung versehen ist. In diesem Bereich liegen die ersten Fixierungskörper besonders großflächig an der Innenwand des Hohlprofils an. Durch die zweite Fixierungskörper-Zahnung wird die Reibung zwischen dieser Balkenaußenfläche und der korrespondierenden Hohlprofil-Innenfläche einerseits auf die Zahnschneiden reduziert, was das Einschieben erleichtert. Andererseits wird bei geeigneter Zahnneigung entgegen der Einschubrichtung ein zusätzlicher Widerhakeneffekt ausgelöst, der das Herausziehen des Verbinders aus dem Hohlprofil erschwert. Dieser wird durch das beim Herausziehen provozierte seitliche Aufspreizen der ersten Fixierungskörper, durch welches die Zähne der zweiten Fixierungskörper-Zahnung an die Hohlprofil-Innenwandung gepresst werden, noch verstärkt.

Bei einer bevorzugten Weiterbildung der Erfindung ist vorgesehen, dass wenigstens einem der ersten Fixierungskörper ein ihm in Höhenrichtung, d.h. quer sowohl zur Armals auch zur Stammlängsrichtung, benachbarter, zweiter Fixierungskörper zugeordnet ist, der als eine vorzugsweise steife, insbesondere schneidenartig angeschrägte, widerhakenartig schräg zur Armerstreckungsrichtung lateral abstehende Lamelle ausgebildet sein kann. Diese Gestaltung ist der häufig anzutreffenden Formgebung von Hohlprofilen mit über ihre Höhe variierende Breite geschuldet. In Bereichen besonders schmaler Profilbreite besteht nicht genug Raum zur Ausbildung der erfindungsgemäßen Form der ersten Fixierungskörper. Aufgrund der gegebenen Materialeigenschaften der vorzugsweise zur Ausbildung der erfindungsgemäßen Steckverbinder verwendeten Thermoplasten ist nämlich eine beliebige Skalierung, insbesondere ein beliebiges Down-Sizing, nicht möglich. Die ersten Fixierungskörper sind also Höhenbereichen großer Profilbreite vorbehalten. Um aber auch in den Höhenbereichen geringer Profilbreite eine die Gesamt-Dauerhaltekraft verbessernde Wechselwirkung zwischen Verbinder und Hohlprofil zu schaffen, sind die erwähnten, zweiten Fixierungskörper vorgesehen, von denen bevorzugt jedem ersten Fixierungskörper genau einer zugeordnet ist, der sich günstigerweise unmittelbar an dessen Stamm anschmiegt, bevorzugt seitlich in diesen übergeht.

Die mit der erfindungsgemäßen Form der ersten Fixierungskörper verbundenen Vorteile im Hinblick auf die erzielte Dauerhaltekraft ermöglichen es, die Anordnung von derartigen ersten Fixierungskörpern - oder auch von Fixierungskörpern überhaupt - auf eine Seite des Grundkörpers zu beschränken. Ein derartiger Verbinderarm ist also nur einseitig mit besagten Fixeriungskörpern bestückt. Dies erlaubt es, den Grundkörper breiter zu gestalten, was insbesondere im Fall eines lediglich aus einem dünnen Boden und ggf. davon aufragenden, schmalen Seitenstegen bestehenden Grundkörpers zu der Ausbildung eines besonders breiten Molekularsiebkanals führt. Unter "Molekularsieb" versteht der Fachmann ein körniges, hygroskopisches Substrat, mit welchem die Abstandhalterrahmen von Isolierglasscheiben typischerweise gefüllt sind, um Feuchtigkeit zu binden und einen Beschlag im Scheibenzwischenraum zu vermeiden. Beim Füllen der Abstandhalterrahmen mit Molekularsieb stellen die die Hohlprofile verbindenden Steckverbinder häufig den Fluss behindernde Engstellen dar.

Weitere Einzelheiten und Vorteile der Erfindung ergeben sich aus der nachfolgenden speziellen Beschreibung und den Zeichnungen.

### Kurzbeschreibung der Zeichnungen

Es zeigen:
- Figur 1:: eine erste perspektivische Darstellung einer ersten Ausführungsform eines erfindungsgemäßen Steckverbinders,
- Figur 2:: eine zweite perspektivische Darstellung des Steckverbinders von Fig. 1,
- Figur 3:: eine Unteransicht des Steckverbinders von Fig. 1,
- Figur 4:: eine Seitenansicht des Steckverbinders von Fig. 1,
- Figur 5:: eine Vorderansicht des Steckverbinders von Fig. 1,
- Figur 6:: eine Draufsicht auf den Steckverbinder von Fig. 1,
- Figur 7:: eine Detaildarstellung eines ersten Fixierungskörpers des Steckverbinders von Fig. 1,
- Figur 8:: eine Seitenansicht einer zweiten Ausführungsform eines erfindungsgemäßen Steckverbinders sowie
- Figur 9:: eine Draufsicht auf den Steckverbinder von Figur 8.

### Beschreibung bevorzugter Ausführungsformen

Gleiche Bezugszeichen in den Figuren deuten auf gleiche oder analoge Elemente hin.

Die Figuren 1 bis 6 zeigen unterschiedliche Darstellungen einer besonders bevorzugte Ausführungsform eines erfindungsgemäßen Steckverbinders 10. Figur 7 zeigt eine Detaildarstellung eines ersten Fixierungskörpers dieses Steckverbinders 10. Die Figuren sollen nachfolgend, sofern nicht ausdrücklich anderes gesagt wird, gemeinsam beschrieben werden, wobei der Übersichtlichkeit der Zeichnungen halber nicht alle Elemente n allen Zeichnungen mit Bezugszeichen versehen sind. Der Fachmann wird jedoch durch Zusammenschau der Zeichnungen unschwer die richtige Identifizierung vornehmen können.

Der Steckverbinder 10 ist bei der dargestellten Ausführungsform als Linearverbinder ausgestaltet, der zwei Verbinderarme 12 aufweist, die kollinear zueinander ausgerichtet und beidseitig an einem zentralen Knotenbereich 14 angeformt sind. Damit weist jeder Verbinderarm 12 ein angeformtes Armende und ein freies Armende auf.

Jeder Verbinderarm 12 umfasst einen Grundkörper 100 und seitlich daran angeformte, lateral abstehende Fixierungskörper, wobei bei der dargestellten Ausführungsform erste Fixierungskörper 200 zweite Fixierungskörper 300 und dritte Fixierungskörper 400 vorgesehen sind.

Bei der dargestellten Ausführungsform ist der Grundkörper 100 im Profil U-förmig ausgebildet, wie insbesondere in Figur 5 erkennbar. Er umfasst einen Boden 102 und beidseitig senkrecht davon aufragende Seitenstege 104. Der Boden 102 und die Seitenstege 104 bilden gemeinsam einen sogenannten Molekularsiebkanal. Am jeweils freien Armende ist der Boden 102 mit einer Kehlung 106 versehen und schneidenartig angeschrägt. Auch die Seitenstege 104 sind in diesem Bereich mit Anschrägungen 108 versehen. Diese Maßnahmen dienen in jeweils leicht unterschiedlicher Weise als Anlaufschrägen bei der Wechselwirkung des Steckverbinders 10 mit einem nicht dargestellten Hohlprofil bzw. einem ebenfalls nicht dargestellten Molekularsiebstrom. Auf ihren Oberkanten sind die Seitenstege mit einer Stegkantenzahnung 110 ausgestattet.

An der Außenseite eines seiner Seitenstege 104 sind erste Fixierungskörper 200 am Grundkörper 100 angeformt. Die ersten Fixierungskörper 200 sind im wesentlichen L-förmig ausgebildet, wie insbesondere in den Figuren 3, 6 und besonders deutlich in Figur 7 dargestellt. Jeder erste Fixierungskörper 200 umfasst einen Stamm 202, der mit seinem angeformten Ende am Seitensteg 104 angeformt ist und an dessen anderem, freien Ende ein Balken 204 angeformt ist. Während sich der Stamm 202 im Wesentlichen lateral, d.h. quer zur Längsrichtung des Verbinderarms erstreckt, erstreckt sich der Balken 204 im Wesentlichen in Armlängsrichtung. Er zeigt dabei mit seinem freien Balkenende entgegen der Einsteckrichtung, d.h. vom freien Armende weg bzw. zum angeformten Armende hin.

Die Besonderheit der vorliegenden Erfindung liegt in der speziellen Formgebung der ersten Fixierungskörper 200. Der Übergangsbereich vom Stamm 202 zum Balken 204 ist nämlich mit einer in Richtung des freien Armendes konvexen Wölbung 206 versehen. Bei den drei axial weiter innen, d.h. dem angeformten Armende näherliegend angeordneten ersten Fixierungskörpern 200 ist diese Wölbung 206 als eine fersenartige Ausbuchtung 208 ausgebildet. Bei dem dem freien Armende nächstliegenden ersten Fixierungskörper 200 hingegen ist keine solche Ausbuchtung vorgesehen. Hier ist die dem freien Armende zugewandte Fläche des Stamms 202 leicht in Richtung des freien Armendes geneigt, dabei jedoch im Wesentlichen eben ausgestaltet und geht ohne besondere Ausbuchtung in besagte konvexe Wölbung 206 über. Auf der gegenüberliegenden Seite ist die Fläche des Stamms 202 vom angeformten Stammende über das freie Stammende bis hin zum freien Balkenende mit einer monoton konkaven Wölbung 210 versehen.

Auch die lateral äußere Fläche des Balkens 204, d.h. die Balkenaußenfläche, ist mit einer konvexen Wölbung 212 versehen, wobei diese jedoch einen wesentlich größeren Krümmungsradius aufweist als die konvexe Wölbung 206 des Stammes 202, in die sie geschmeidig übergeht.

Auf ihrer insbesondere in den Figuren 6 und 7 erkennbaren, oberen Deckfläche sind die ersten Fixierungskörper 200 mit einer parallel zur Stammlängsrichtung ausgerichteten, ersten Fixierungskörper-Zahnung 214 versehen. Deren sägezahnartiges Profil ist insbesondere in Figur 4 erkennbar.

Wie insbesondere in Figur 4 gut erkennbar, ist die Balkenaußenfläche im Umriss im Wesentlichen trapezförmig ausgebildet, wobei die schmalere Seite des vorzugsweise symmetrischen Trapezes zum freien und die breitere Seite des Trapezes zum angeformten Armende weist.

Unterhalb der ersten Fixierungskörper 200 sind zweite Fixierungskörper 300 angeordnet. Diese erstrecken sich parallel zum Stamm 202 jeweils eines der ersten Fixierungskörper 200 und sind als steife, zahnartig angeschrägte Lamellen ausgebildet. Sie erstrecken sich deutlich weniger weit nach lateral außen als die ersten Fixierungskörper 200.

Bei der dargestellten Ausführungsform sind nahe dem jeweils angeformten Armende zusätzliche, dritte Fixierungskörper 400 vorgesehen, die als vorzugsweise elastische und entgegen der Einschubrichtung angeschrägte Lamellen ausgebildet sind.

Der Knotenbereich 14 zwischen den beiden Verbinderarmen 12 ist auf einer seiner lateralen Außenseiten mit sogenannten Anschlagsegeln 500 versehen, die bezüglich Form und Funktion dem Fachmann grundsätzlich bekannt sind.

Der gesamte Steckverbinder 10 wird bevorzugt einstückig und materialeinheitlich im Rahmen eines Spritzgießverfahrens aus thermoplastischem Kunststoff hergestellt.

Die Figuren 8 und 9 zeigen eine zweite Ausführungsform eines erfindungsgemäßen Steckverbinders 10, die nachfolgend lediglich anhand ihrer Unterschiede zur Ausführungsform der Figuren 1 bis 7 diskutiert werden soll. So weisen die ersten Fixierungskörper 200 bei dieser Ausführungsform eine zweite Fixierungskörper-Zahnung 216 an ihrer lateralen Außenseite auf, mit der sie in Montageendstellung an der lateralen Innenseite des Hohlprofils anliegen. Dies erzeugt einen zusätzlichen Widerstand beim Versuch, den Steckverbinder 10 aus dem Hohlprofil zu ziehen. Insbesondere bei weichem oder weich beschichtetem Hohlprofil-Material kann sich die zweite Fixierungskörper-Zahnung 216 in die Hohlprofilwand eingraben.

Ein weiterer Unterschied zur zuvor beschriebenen Ausführungsform besteht in der Abfolge unterschiedlicher Fixierungskörper entlang jedes Verbinderarms 12 sowie in Details ihrer Gestaltung. So sind die ersten Fixierungskörper 200 hier nicht mit unterhalb angeordneten zweiten Fixierungskörpern 300 gepaart. Dies ist vielmehr für einige, im gezeigten Ausführungsbeispiel zwei der dritten Fixierungskörper 400 der Fall. Außerdem ist zwischen den axial innersten ersten Fixierungskörpern 200 und dem Kontenbereich 12 hier jeweils zwei dritte Fixierungskörper 400 angeordnet. Zudem sind über die Länge der Verbinderarme 12 erste und dritte Fixierungskörper 200 bzw. 400 abwechselnd verteilt. Auch bei dieser Ausführungsform ist der Steckverbinder grundsätzlich asymmetrisch gestaltet. Allerdings ist seine die ersten bis dritten Fixierungskörper 200, 300, 400 nicht tragende Stegaußenseite nicht glatt, sondern ebenfalls mit Fixierungskörpern, nämlich vierten Fixierungskörpern 600 bewehrt. Diese sind als nach axial innen geneigte, steife Haifischzähne gestaltet.

Um ein Austreten von Molekularsieb selbst bei einem nicht vollständig geschlossenen Stoß der miteinander verbundenen Hohlprofile zuverlässig zu vermeiden, ist der Molekularsiebkanal bei dieser Ausführungsform im Kontenbereich 12 von einer Brücke 700 überspannt. Diese ist an ihren Kanten mit einer Kehlung 106, auf welche an den Endkanten des Bodens 106 bei dieser Ausführungsform verzichtet wurde.

Im Übrigen kann auf die Erläuterung zur ersten Ausführungsform verwiesen werden.

Natürlich stellen die in der speziellen Beschreibung diskutierten und in den Figuren gezeigten Ausführungsformen nur illustrative Ausführungsbeispiele der vorliegenden Erfindung dar. Dem Fachmann ist im Lichte der hiesigen Offenbarung ein breites Spektrum von Variationsmöglichkeiten an die Hand gegeben. Insbesondere kann der erfindungsgemäße Steckverbinder auch als T- oder Kreuzverbinder oder als Einsteckstopfen ausgebildet sein. Denkbar sind auch symmetrische, d.h. beidseitig mit Fixierungskörpern 200, 300, 400 und/oder 600 und/oder Anschlagssegeln 500 ausgestattete Ausführungsformen. Ebenfalls denkbar ist ein wenigstens längenabschnittsweiser Verzicht auf einen oder beide Seitenstege 104, sodass die Fixierungskörper 200, 300, 400 und/oder 600 in diesem Fall unmittelbar am Boden 102 angeformt sind.

### Bezugszeichenliste

- 10: Steckverbinder
- 12: Verbinderarm von 10
- 14: Knotenbereich
- 100: Grundkörper
- 102: Boden
- 104: Seitensteg
- 106: Kehlung
- 108: Anschrägung
- 110: Stegkantenzahnung
- 200: erster Fixierungskörper
- 202: Stamm
- 204: Balken
- 206: konvexe Wölbung von 202
- 208: Ausbuchtung
- 210: konkave Wölbung von 202/204
- 212: konvexe Wölbung von 204
- 214: erste Fixierungskörper-Zahnung
- 216: zweite Fixierungskörper-Zahnung
- 300: zweiter Fixierungskörper
- 400: dritter Fixierungskörper
- 500: Anschlagflügel
- 600: vierter Fixierungskörper
- 700: Brücke

## Patentansprüche

1. Steckverbinder (10) mit wenigstens einem an einem Knotenbereich (14) angeformten und sich entsprechend in Armlängsrichtung zwischen einem angeformten Armende und einem freien Armende erstreckenden Verbinderarm (12), umfassend einen Grundkörper (100), von dem mehrere erste Fixierungskörper (200) nach lateral außen abragen,
wobei jeder erste Fixierungskörper (200)
- einen einseitig am Grundkörper (100) angeformten Stamm (202), der sich in einer vorwiegend senkrecht zur Armlängsrichtung stehenden Stammlängsrichtung zwischen einem angeformten Stammende und einem freien Stammende erstreckt, sowie
- einen am freien Stammende angeformten Balken (204), der sich in einer vorwiegend in Armlängsrichtung stehenden Balkenlängsrichtung erstreckt und eine dem Grundkörper (100) abgewandte Balkenaußenfläche und eine dem Grundkörper (100) zugewandte Balkeninnenfläche aufweist,
umfasst,
**dadurch gekennzeichnet,**
**dass** der Stamm (202) im Bereich seines freien Stammendes eine dem freien Armende zugewandte, konvexe Wölbung (206) aufweist, die stetig in die flacher konvex gewölbte Balkenaußenfläche übergeht.

2. Steckverbinder (10) nach Anspruch 1,
**dadurch gekennzeichnet,**
**dass** die Wölbung (206) als eine dem freien Armende zugewandte, konvex gewölbte Ausbuchtung (208) ausgebildet ist.

3. Steckverbinder (10) nach einem der vorangehenden Ansprüche,
**dadurch gekennzeichnet,**
**dass** die Balkenaußenfläche schräg zur Armlängsrichtung orientiert ist, und zwar so, dass das dem angeformten Armende zugewandte, freie Balkenende weiter vom Grundkörper (100) beabstandet ist als das dem freien Armende zugewandte und am freien Stammende angeformte Balkenende.

4. Steckverbinder (10) nach einem der vorangehenden Ansprüche,
**dadurch gekennzeichnet,**
**dass** die dem angeformten Armende zugewandte Fläche des Stamms (202) vollständig mit einer monoton konkaven Wölbung (210) versehen ist, die stetig in die flacher konkav gewölbte Balkeninnenfläche übergeht.

5. Steckverbinder (10) nach einem der vorangehenden Ansprüche,
**dadurch gekennzeichnet,**
**dass** die Balkenaußenfläche einen Umriss mit der Grundform eines sich vom freien Armende zum angeformten Armende verbreiternden Trapezes aufweist.

6. Steckverbinder (10) nach einem der vorangehenden Ansprüche,
**dadurch gekennzeichnet,**
**dass** die ersten Fixierungskörper (200) zwei senkrecht zur Balkenaußen- und -innenfläche ausgerichtete Deckflächen aufweist, von denen wenigstens eine mit einer in Stammlängsrichtung verlaufenden, erste Fixierungskörper-Zahnung (214) versehen ist.

7. Steckverbinder (10) nach einem der vorangehenden Ansprüche,
**dadurch gekennzeichnet,**
**dass** die Balkenaußenfläche der ersten Fixierungskörper (200) mit einer zusätzlichen, senkrecht zur Armerstreckungsrichtung verlaufenden, zweite Fixierungskörper-Zahnung (216) versehen ist.

8. Steckverbinder (10) nach einem der vorangehenden Ansprüche,
**dadurch gekennzeichnet,**
**dass** wenigstens einem der ersten Fixierungskörper (200) ein ihm in Höhenrichtung benachbarter, zweiter Fixierungskörper (300) zugeordnet ist, der als eine widerhakenartig schräg zur Armerstreckungsrichtung lateral abstehende Lamelle ausgebildet ist.

9. Steckverbinder (10) nach einem der vorangehenden Ansprüche,
**dadurch gekennzeichnet,**
**dass** die ersten und - soweit vorhanden - zweiten Fixierungskörper (200, 300) ausschließlich auf einer Seite des Grundkörpers (100) angeformt sind.

10. Steckverbinder (10) nach einem der vorangehenden Ansprüche,
**dadurch gekennzeichnet,**
**dass** der Grundkörper (100) einen Boden (102) und zwei senkrecht dazu von diesem aufragende Seitenstege (204) aufweist, wobei die ersten und - soweit vorhanden - zweiten Fixierungskörper (200, 300) an zumindest einem der Seitenstege (204) angeformt sind.

11. Steckverbinder (10) nach einem der Ansprüche 1 bis 9,
**dadurch gekennzeichnet,**
**dass** der Grundkörper (100) einen Boden (102) aufweist, an welchem die ersten Fixierungskörper (200) unmittelbar angeformt sind.

## Claims

1. Plug connector (10) with at least one connector arm (12) molded to a node region (14) and extending correspondingly in the longitudinal direction of the arm between a molded arm end and a free arm end, comprising a base body (100) from which a plurality of first fixing bodies (200) project laterally outwards,
wherein each first fixing body (200) comprises
- a stem (202) molded at one of its ends to the base body (100), which stem extends between a molded stem end and a free stem end in a longitudinal direction of the stem which is predominantly perpendicular to the longitudinal direction of the arm, and
- a beam (204) molded to the free end of the stem, which beam extends in a longitudinal direction of the beam that is predominantly in the longitudinal direction of the arm and has an outer beam surface facing away from the base body (100) and an inner beam surface facing the base body (100),
**characterized in that**
the stem (202) has in the region of its free stem end a convex curvature (206) facing the free arm end, which curvature merges continuously into the flatter convexly curved outer beam surface

2. Plug connector (10) according to claim 1,
**characterized in that**
the curvature (206) is designed as a convexly curved bulge (208) facing the free arm end.

3. Plug connector (10) according to one of the preceding claims,
**characterized in that**
the outer beam surface is orientated obliquely to the longitudinal direction of the arm in such a way that the free stem end facing the molded arm end is spaced further away from the base body (100) than the stem end facing the free arm end and molded to the free stem end

4. Plug connector (10) according to one of the preceding claims,
**characterized in that**
the surface of the stem (202) facing the molded arm end is completely provided with a monotonously concave curvature (210), which merges continuously into the flatter concavely curved inner beam surface

5. Plug connector (10) according to one of the preceding claims,
**characterized in that**
the outer beam surface has an outline with the basic shape of a trapezoid widening from the free arm end to the molded arm end.

6. Plug connector (10) according to one of the preceding claims,
**characterized in that**
the first fixing body (200) has two cover surfaces aligned perpendicular to the outer and inner beam surface, of which cover surfaces at least one is provided with a first fixing body toothing (214) extending in the longitudinal direction of the stem

7. Plug connector (10) according to one of the preceding claims,
**characterized in that**
the outer beam surface of the first fixing body (200) is provided with an additional second fixing body toothing (216) extending perpendicularly to the extension direction of the arm.

8. Plug connector (10) according to one of the preceding claims,
**characterized in that**
at least one of the first fixing bodies (200) is assigned a second fixing body (300) which is adjacent to it in the height direction and is designed as a barb-like lamella projecting laterally at an angle to the extension direction of the arm.

9. Plug connector (10) according to one of the preceding claims,
**characterized in that**
the first and - if present - second fixing bodies (200, 300) are molded exclusively on one side of the base body (100).

10. Plug connector (10) according to one of the preceding claims,
**characterized in that**
the base body (100) has a base (102) and two side webs (204) projecting perpendicularly thereto from the base body, the first and - if present - second fixing bodies (200, 300) being molded to at least one of the side webs (204).

11. Plug connector (10) according to one of claims 1 to 9,
**characterized in that**
the base body (100) has a base (102) on which the first fixing bodies (200) are molded directly.

## Revendications

1. Connecteur (10) avec au moins un bras de connecteur (12) formé sur une zone de noeud (14) et s'étendant de manière correspondante dans la direction longitudinale du bras entre une extrémité de bras formée et une extrémité de bras libre, comprenant un corps de base (100), à partir duquel plusieurs premiers corps de fixation (200) font saillie latéralement vers l'extérieur,
où chaque premier corps de fixation (200) comprend
- un tronc (202) formé avec l'une de ses extrémités sur le corps de base (100), qui s'étend entre une extrémité de tronc formée et une extrémité de tronc libre dans une direction longitudinale de tronc principalement perpendiculaire à la direction longitudinale du bras, ainsi que
- une poutre (204) formée sur l'extrémité libre du tronc, qui s'étend dans une direction longitudinale de la poutre principalement orientée dans la direction longitudinale du bras et qui présente une surface extérieure de poutre opposée au corps de base (100) et une surface intérieure de poutre orientée vers le corps de base (100),
**caractérisé en ce que**
le tronc (202) présente, dans la zone de son extrémité de tronc libre, une courbure convexe (206) tournée vers l'extrémité du bras libre, qui se transforme de manière continue en la surface extérieure de poutre à courbure convexe plus plate.

2. Connecteur (10) selon la revendication 1,
**caractérisé en ce que** ,
**que** la courbure (206) est réalisé sous la forme d'un renflement (208) convexe tourné vers l'extrémité du bras libre.

3. Connecteur (10) selon l'une des revendications précédentes,
**caractérisé en ce que**
la surface extérieure de la poutre est orientée en oblique par rapport à la direction longitudinale du bras, et ce de telle sorte que l'extrémité libre de la poutre, tournée vers l'extrémité du bras formée, est plus éloignée du corps de base (100) que l'extrémité de la poutre, tournée vers l'extrémité du bras libre et formée sur l'extrémité libre de la poutre.

4. Connecteur (10) selon l'une des revendications précédentes,
**caractérisé en ce que**
la surface du tronc (202) orientée vers l'extrémité du bras formé est entièrement pourvue d'une courbure concave monotone (210) qui se transforme de manière continue en la surface intérieure de la poutre à courbure concave plus plate.

5. Connecteur (10) selon l'une des revendications précédentes,
**caractérisé en ce que**
la surface extérieure de la poutre présente un contour ayant la forme de base d'un trapèze s'élargissant de l'extrémité du bras libre à l'extrémité du bras formée.

6. Connecteur (10) selon l'une des revendications précédentes,
**caractérisé en ce que**
les premiers corps de fixation (200) présentent deux surfaces de recouvrement orientées perpendiculairement à la surface extérieure et à la surface intérieure de la poutre, dont au moins une est pourvue d'une première denture (214) de corps de fixation s'étendant dans la direction longitudinale du tronc.

7. Connecteur (10) selon l'une des revendications précédentes,
**caractérisé en ce que**
la surface extérieure de la poutre des premiers corps de fixation (200) est pourvue d'une deuxième denture de corps de fixation (216) supplémentaire, s'étendant perpendiculairement à la direction d'extension du bras

8. Connecteur (10) selon l'une des revendications précédentes,
**caractérisé en ce**
**qu'**à au moins l'un des premiers corps de fixation (200) est associé un deuxième corps de fixation (300) qui lui est voisin dans le sens de la hauteur et qui est réalisé sous la forme d'une lamelle faisant saillie latéralement à la manière d'un crochet par rapport au sens d'extension du bras

9. Connecteur (10) selon l'une des revendications précédentes,
**caractérisé en ce que**
les premiers et - si présents - les deuxièmes corps de fixation (200, 300) sont formés exclusivement sur un côté du corps de base (100)

10. Connecteur (10) selon l'une des revendications précédentes,
**caractérisé en ce que**
le corps de base (100) présente un fond (102) et deux nervures latérales (204) s'élevant perpendiculairement à celui-ci, les premiers et - si présents - les deuxièmes corps de fixation (200, 300) étant formés sur au moins l'une des nervures latérales (204).

11. Connecteur (10) selon l'une quelconque des revendications 1 à 9,
**caractérisé en ce que**
le corps de base (100) présente un fond (102) sur lequel les premiers corps de fixation (200) sont directement formés.
